# EUROPÄISCHE PATENTSCHRIFT

(11) **EP 0 862 866 B1**
(45) Veröffentlichungstag und Bekanntmachung des Hinweises auf die Patenterteilung: **29.05.2002**
(21) Anmeldenummer: 98102994.5
(22) Anmeldetag: 20.02.1998
(51) Int. Cl.: A24C 5/47

(54) **Vorrichtung zum Verändern des stirnseitigen Abstandes zwischen stabförmigen Artikeln der tabakverarbeitenden Industrie**
Apparatus for varying the axial distance for rod-like articles in the tobacco processing industry
Dispositif pour varier l'écartement axial des articles en forme de batonnets dans l'industrie du traitement du tabac

(30) Priorität: 05.03.1997 DE 19708836
(43) Veröffentlichungstag der Anmeldung: 09.09.1998
(73) Patentinhaber: Hauni Maschinenbau Aktiengesellschaft, 21033 Hamburg (DE)
(72) Erfinder: Dombek, Manfred, 21521 Dassendorf (DE)

(56) Entgegenhaltungen:
- GB-A- 917 558
- GB-A- 929 961
- GB-A- 1 082 085
- US-A- 2 124 397
- US-A- 2 162 424
- US-A- 2 781 886

## Beschreibung

Die Erfindung betrifft eine Vorrichtung zum Verändern des stirnseitigen Abstandes zwischen jeweils paarweise und koaxial zueinander entlang einer geradlinigen Bahn geförderten stabförmigen Artikeln der tabakverarbeitenden Industrie.

Eine derartige Vorrichtung ist bereits aus US-A-2 781 886 bekannt.

Vorrichtungen der eingangs genannten Art kommen zum Einsatz bei der Konfektionierung von Filterzigaretten, indem doppeltlange Tabakstöcke mittig durchtrennt, symmetrisch zur Trennlinie auseinandergezogen, in der entstandenen Lücke mit einem doppeltlangen Filterstab versehen und anschließend zur Anlage an den Filterstab wieder aufeinanderzubewegt und mit diesem durch Umrollung eines beleimten Belagstreifens verbunden werden. Durch mittiges Schneiden des Filterstabes werden Einzelfilterzigaretten erhalten.

Der Erfindung liegt die Aufgabe zugrunde, die im Zuge ihres queraxialen Transportes längsaxial relativ zueinander bewegten Artikel mit einfacheren Mitteln auf schonende Weise zu handhaben, so daß auch bei hohen Durchsatzleistungen ihre Unversehrtheit und gute Qualität gewährleistet bleibt.

Diese Aufgabe wird erfindungsgemäß gelöst durch zwei die Artikel der Artikelpaare jeweils formschlüssig übernehmende Transportbänder, welche in ihrer gemeinsamen Transportebene relativ zur einheitlichen queraxialen Förderrichtung der Artikel mit entgegengesetztem Schrägverlauf angestellt sind. Auf diese Weise wird den Artikeln der Artikelpaare während ihrer queraxialen Transportbewegung eine Bewegungskomponente in Querrichtung, daß heißt in Richtung ihrer Längsachsen erteilt, durch welche sich der gegenseitige Abstand zwischen ihren einander zugekehrten Stirnseiten verändern läßt.
Diese Anordnung läßt sich insbesondere dort effektiv einsetzen, wo zwischen zwei Artikeln eine größere Lücke geschaffen werden soll, in die ein doppeltlanger Filterstab eingefügt werden soll. Zu diesem Zweck weisen die Transportbänder gemäß einer bevorzugten Ausgestaltung eine in Förderrichtung divergierende Anstellung auf.
In Umkehrung dazu würde eine in Förderrichtung konvergierende Anstellung ein Zusammenschieben der Artikel eines Artikelpaares ermöglichen.
Eine exakte Ausrichtung der Artikel im Zuge ihrer überlagerten queraxialen und längsaxialen Bewegungen ist gemäß einer vorteilhaften Ausgestaltung dadurch gewährleistet, daß die Transportbänder mit zueinander parallel verlaufenden Aufnahmemulden versehen sind, die entlang der Transportbahn jeweils paarweise koaxial miteinander fluchten.
Eine Anpassung auf unterschiedliche Abmessungen der die Artikelpaare bildenden Tabak- und Filterkomponenten ist nach einer Weiterbildung dadurch gewährleistet, daß den Transportbändern auf die Formatlänge der Artikel einstellbare bzw. die Spreizstellung der Artikel bestimmende Steuermittel zugeordnet sind.
Derartige Steuermittel können z. B. Halteluft in den Aufnahmemulden abschaltende Steuerkanten sein, durch die Artikelpaare nach Erreichen einer definierten Spreizstellung an ein weiterführendes Fördermittel entlassen werden.
Eine besonders effektive und sichere Möglichkeit um eine definierte Spreizstellung der Artikel zu erreichen, ist nach einem weiteren Vorschlag dadurch gegeben, daß die Steuermittel als die Artikel entlang ihrer Förderbahn stirnseitig beaufschlagende, synchron mitlaufende Stellbänder ausgebildet sind. Zweckmäßigerweise sind diese Stellbänder an der Außenseite der Transportbänder um vertikale Achsen parallel zur Förderrichtung der Artikel umlaufend und relativ zu den Transportbändern seitlich verstellbar angeordnet, so daß sie ohne große Umrüstungen auf unterschiedliche Formatlängen der Artikelkomponenten einstellbar sind.
Gemäß einer vorgeschlagenen Ausgestaltungsform der Vorrichtung sind die Transportbänder als die Artikel liegend bzw. oberseitig transportierende Spreizbänder ausgebildet.

Ein sich gleichermaßen in Verbindung mit pneumatischen oder mechanischen Steuermitteln eignende Variante besteht darin, daß die Transportbänder als die Artikel hängend bzw. unterseitig transportierende Spreizbänder ausgebildet sind.

Eine sich in die Transportbandstrecke einfügende, die Artikel für die Spreizung vorbereitende Weiterbildung besteht darin, daß die Artikelpaare durch mittiges Schneiden doppeltlanger Artikel auf einem den Transportbändern vorgeordneten Zuführband erhalten werden.
Ein sicherer und exakter Trennschnitt wird nach einem weiteren Vorschlag dadurch erhalten, daß dem Zuführband ein die Artikel im Schneidbereich formschlüssig erfassendes, synchron mitlaufendes Stützriemenpaar zugeordnet ist. Eine alternative Ausführung besteht darin, daß dem Zuführband eine die Artikel im Schneidbereich aus den Aufnahmemulden des Zuführbandes heraushebende Stütztrommel zugeordnet ist.

Der mit der Erfindung erzielte Vorteil besteht darin, daß die Artikel auch bei hoher Förderleistung keinen abrupten Richtungsänderungen und Beschleunigungen ausgesetzt sind und darüber hinaus die relativ massearmen Transportmittel in einem sensiblen Bereich der Konfektionierung von Filterzigaretten deren sichere Handhabung bei hoher Durchsatzleistung zulassen.

Die Erfindung wird nachstehend anhand von in den beigefügten Abbildungen dargestellten Ausführungsbeispielen näher erläutert.

Hierbei zeigen:
- Figur 1: eine Spreizvorrichtung zur Konfektionierung von Filterzigaretten in der Seitenansicht,
- Figur 2: eine Draufsicht auf die Spreizbänder in Richtung des Pfeils A gemäß Figur 1,
- Figur 3: eine abgewandelte Ausführungsform der Spreizvorrichtung in der Seitenansicht,
- Figur 4: eine Ansicht der Spreizbänder in Richtung des Pfeils B gemäß Figur 3,
- Figur 5: eine die Spreizung vorbereitende Schneidvorrichtung zum Durchtrennen eines doppeltlangen Tabakstockes,
- Figur 6: eine Ansicht der Schneidvorrichtung in Richtung des Pfeils C gemäß Figur 5 und
- Figur 7: eine alternative Ausführungsform der Schneidvorrichtung in der Seitenansicht.

Die der in den Figuren 1 und 2 dargestellten Spreizvorrichtung zugeordneten bzw. unmittelbar vor- und nachgeordneten Elemente bestehen aus zwei in Förderrichtung (Pfeil 1) divergierenden Transportbändern 2 und 3, die mit quer zur Förderrichtung 1 parallel verlaufenden sowie paarweise koaxial miteinander fluchtenden Aufnahmemulden 4 versehen sind, welche auf dem Obertrum der Transportbänder 2 und 3 Artikelpaare 6 aus zwei Artikeln 7 in Form von Tabakstöcken aufnehmen.

Den Transport- bzw. Spreizbändern 2 und 3 ist - bezogen auf die Förderrichtung 1 - stromauf eine Schneidtrommel 8 zugeordnet, auf die mittels einer Zuführtrommel 9 doppeltlange Tabakstöcke 7 überführt und auf der anschließend diese Tabakstöcke durch ein Kreismesser 11 mittig durchtrennt und von der Schneidtrommel 8 paarweise auf die Transportbänder 2 und 3 überführt werden.
Bezogen auf die Förderrichtung 1 stromab ist den Transport- bzw. Spreizbändern 2 und 3 eine Einlegetrommel 12 zugeordnet, welche doppeltlange Filterstäbe 13 zuführt und bei der Übernahme der auseinandergezogenen Artikel 7 der Artikelpaare 6 jeweils mittig einen Filterstab 13 einfügt.
Eine weitere Trommel 14 dient zur Übernahme und zum Abtransport der Zigaretten-Filterkomponenten zu die weitere Konfektionierung vornehmenden Einrichtungen, wie Verbindung mit beleimten Belagstreifen durch Überrollung, mittiges Schneiden in Einzelfilterzigaretten usw..
An den von einander abgewandten Außenseiten der Transportbänder 2, 3 sind Steuermittel 16 in Form von um vertikale Achsen umlaufenden Stellbändern 17 vorgesehen, welche synchron mit der Geschwindigkeit V der Artikel 7 in Förderrichtung 1 umlaufen und quer zur Förderrichtung 1 relativ zu den Transportbändern 2 und 3 entsprechend der Formatlänge der Artikelpaare 6 bzw. der erforderlichen Spreizung anstellbar sind.

Die Wirkungsweise ist wie folgt:
Die durch den Trennschnitt des Kreismessers 11 erhaltenen Artikelpaare 6 werden mit der Geschwindigkeit V der Schneidtrommel 8 an der Position Y in die Mulden 4 der Transportbänder 2, 3 abgelegt, welche selbst mit einer entsprechend dem Winkel ihrer Schrägstellung zur Mittelachse etwas höheren Geschwindigkeit Vₓ angetrieben werden, so daß die Artikelpaare 6 in Förderrichtung 1 auf den Transportbändern 2, 3 mit der gleichen Geschwindigkeitskomponente V vorbewegt werden wie auf den zu- und abfördernden Trommeln 8 bzw. 12.
Durch die divergierenden Transportbänder 2, 3 werden die Artikel 7 paarweise bis zum Erstkontakt mit den Stellbändern 17 gespreizt, zur Aufrechterhaltung ihres erzielten gegenseitigen Abstandes in den Aufnahmemulden 4 einwärtsgeschoben und in dieser definierten Spreizstellung an der Position Z unter Einfügung des Filterstabes 13 auf die Einlegetrommel 12 überführt.

In der in den Figuren 3 und 4 dargestellten, abgewandelten Ausführungsform sind Elemente, die denen der zuvor beschriebenen Anordnung entsprechen, mit um hundert erhöhten Bezugszahlen versehen und nicht noch einmal besonders erläutert.
In diesem Ausführungsbeispiel sind die divergierenden, durch Saugluft (Saugkammer 118) beaufschlagten Transportbänder 102, 103 oberhalb eines durchlaufenden Zuführbandes 119 angeordnet, wobei die Artikelpaare 106 an der Position Y in die Aufnahmemulden 104 der Transportbänder 102, 103 überführt und auf gleiche Weise wie zuvor beschrieben gespreizt werden. An der Position Z werden die Artikel 107 durch Saugluftunterbrechung an das Zuführband 119 zurückgegeben und dabei durch die Einlegetrommel 112 die Filterstäbe 113 eingefügt.

Bei der in den Figuren 5 und 6 dargestellten, abgewandelten Schneidvorrichtung, die mit um zweihundert erhöhten Bezugszahlen für gleiche bzw. gleichwirkende Elemente entsprechend der zuvor beschriebenen Anordnung versehen ist, werden die Artikel 207 auf dem Zuführband 219 durchtrennt. Zur sicheren Fixierung der Artikel 207 während des Trennvorganges werden sie in Mulden 221 eines Stützriemenpaares 222 durch den Schneidbereich transportiert und seitlich zwischen mitlaufenden Anschlagbändern 223 geführt.

Bei der zusätzlichen, mit um dreihundert erhöhten Bezugszahlen versehenen Variante einer Schneidvorrichtung gemäß Figur 7 werden die Artikel 307 ebenfalls auf einem Zuführband 319 geschnitten, jedoch im Schneidbereich von einer Stützmuldentrommel 324 kurzzeitig übernommen bzw. aus den Mulden des Zuführbandes 319 herausgehoben.

## Patentansprüche

1. Vorrichtung zum Verändern des stirnseitigen Abstandes zwischen jeweils paarweise und koaxial zueinander entlang einer geradlinigen Bahn geförderten stabförmigen Artikeln der tabakverarbeitenden Industrie, **gekennzeichnet durch** zwei die Artikel (7; 107) der Artikelpaare (6; 106) jeweils formschlüssig übernehmende Transportbänder (2, 3; 102, 103), welche in ihrer gemeinsamen Transportebene relativ zur einheitlichen queraxialen Förderrichtung (1; 101) der Artikel mit entgegengesetztem Schrägverlauf angestellt sind.

2. Vorrichtung nach Anspruch 1, **dadurch gekennzeichnet, daß** die Transportbänder (2, 3; 102, 103) eine in Förderrichtung (1; 101) divergierende Anstellung aufweisen.

3. Vorrichtung nach Anspruch 1 oder 2, **dadurch gekennzeichnet, daß** die Transportbänder (2, 3; 102, 103) mit zueinander parallel verlaufenden Aufnahmemulden (4; 104) versehen sind, die entlang der Transportbahn jeweils paarweise koaxial miteinander fluchten.

4. Vorrichtung nach Anspruch 2 oder 3, **dadurch gekennzeichnet, daß** den Transportbändern (2, 3; 102, 103) auf die Formatlänge der Artikel einstellbare bzw. die Spreizstellung der Artikel (7; 107) bestimmende Steuermittel (16; 116) zugeordnet sind.

5. Vorrichtung nach Anspruch 4, **dadurch gekennzeichnet, daß** die Steuermittel (16; 116) als die Artikel (7; 107) entlang ihrer Förderbahn stirnseitig beaufschlagende, synchron mitlaufende Stellbänder (17; 117) ausgebildet sind.

6. Vorrichtung nach Anspruch 5, **dadurch gekennzeichnet, daß** die Stellbänder (17; 117) an der Außenseite der Transportbänder (2, 3; 102, 103) um vertikale Achsen parallel zur Förderrichtung der Artikel umlaufend und relativ zu den Transportbändem seitlich verstellbar geordnet sind.

7. Vorrichtung nach einem der Ansprüche 1 bis 6, **dadurch gekennzeichnet, daß** die Transportbänder (2, 3) als die Artikel (7) liegend bzw. oberseitig transportierende Spreizbänder ausgebildet sind.

8. Vorrichtung nach einem der Ansprüche 1 bis 6, **dadurch gekennzeichnet, daß** die Transportbänder (102, 103) als die Artikel (107) hängend bzw. unterseitig transportierende Spreizbänder ausgebildet sind.

9. Vorrichtung nach einem der Ansprüche 1 bis 8, **dadurch gekennzeichnet, daß** die Artikelpaare (206; 306) durch mittiges Schneiden doppeltlanger Artikel auf einem den Transportbändern (202, 203) vorgeordneten Zuführband (219; 319) erhalten werden.

10. Vorrichtung nach Anspruch 9, **dadurch gekennzeichnet, daß** dem Zuführband (219) ein die Artikel (207) im Schneidbereich formschlüssig erfassendes, synchron mitlaufendes Stützriemenpaar (222) zugeordnet ist.

11. Vorrichtung nach Anspruch 9, **dadurch gekennzeichnet, daß** dem Zuführband (319) eine die Artikel (307) im Schneidbereich aus den Aufnahmemulden des Zuführbandes heraushebende Stütztrommel (324) zugeordnet ist.

## Claims

1. A device for altering the end-face spacing between rod-shaped articles of the tobacco-processing industry which are conveyed in each case in mutually coaxial pairs along a linear path, **characterised by** two conveyor belts (2, 3; 102, 103), which receive the articles (7; 107) of the article pairs (6; 106) in each case with form fit and are positioned such that along their common conveying plane they have an opposing inclined course relative to the uniform transverse-axial conveying direction (1; 101) of the articles.

2. A device according to Claim 1, **characterised in that** the conveyor belts (2; 3; 102, 103) are in a divergent position in the conveying direction (1; 101).

3. A device according to Claim 1 or 2, **characterised in that** the conveyor belts (2, 2; 102, 103) are provided with receiving troughs (4; 104) which extend parallel to one another and are mutually coaxially aligned in each case in pairs along the conveying path.

4. A device according to Claim 2 or 3, **characterised in that** control means (16; 116), which may be adjusted according to the format length of the articles and determine the separated position of the articles (7; 107), are associated with the conveyor belts (2, 3; 102, 103).

5. A device according to Claim 4, **characterised in that** the control means (16; 116) are constructed as synchronously revolving adjusting belts (17; 117) which act on the end face of the articles (7; 107) along their conveying path.

6. A device according to Claim 5, **characterised in that** the adjusting belts (17; 117) are arranged along the outside of the conveyor belts (2, 3; 102, 103) such that they revolve about vertical axes parallel to the conveying direction of the articles and may be adjusted laterally relative to the conveyor belts.

7. A device according to one of Claims 1 to 6, **characterised in that** the conveyor belts (2; 3) are constructed as separating belts conveying the articles (7) lying along their upper side.

8. A device according to one of Claims 1 to 6, **characterised in that** the conveyor belts (102, 103) are constructed as separating belts conveying the articles (107) suspended along their underside.

9. A device according to one of Claims 1 to 8, **characterised in that** the article pairs (206, 306) are obtained by cutting double-length articles through the centre on a feed belt (219; 319) arranged upstream of the conveyor belts (202, 203).

10. A device according to Claim 9, **characterised in that** a synchronously revolving supporting belt pair (222), which takes hold of the articles (207) with form fit in the cutting region, is associated with the feed belt (219).

11. A device according to Claim 9, **characterised in that** a supporting drum (324), which lifts the articles (307) out of the receiving troughs of the feed belt (319) in the cutting region, is associated with the feed belt.

## Revendications

1. Dispositif pour modifier l'intervalle entre les faces d'extrémité d'articles en forme de tige de l'industrie de transformation du tabac, avancés par paires et coaxialement l'un à l'autre dans chacune d'elles, le long d'une trajectoire rectiligne, **caractérisé par** deux bandes transporteuses (2, 3; 102, 103) prenant en charge mécaniquement les articles (7; 107) des paires d'articles respectives (6; 106), lesquelles bandes transporteuses sont, dans leur plan de transport commun, positionnées suivant des oblicités de sens opposés par rapport à la direction d'avance unitaire (1; 101) des articles, transversale à leur axe.

2. Dispositif selon la revendication 1, **caractérisé en ce que** les bandes transporteuses (2,3; 102, 103) sont dans un positionnement divergeant dans la direction d'avance (1; 101).

3. Dispositif selon la revendication 1 ou 2, **caractérisé en ce que** les bandes transporteuses (2, 3; 102, 103) sont pourvues de cavités de réception (4; 104) s'étendant parallèlement les unes aux autres, qui sont alignées par paires respectives coaxialement l'une à l'autre le long de la trajectoire de transport.

4. Dispositif selon la revendication 2 ou 3, **caractérisé en ce qu'**aux bandes transporteuses (2, 3; 102, 103) sont associés des moyens de commande (16; 116) réglables sur la longueur de format des articles ou déterminant la position d'écartement des articles (7; 107).

5. Dispositif selon la revendication 4, **caractérisé en ce que** les moyens de commande (16; 116) sont conçus sous forme de bandes d'ajustement (17; 117) sollicitant les articles (7; 107) sur leur face d'extrémité, le long de leur trajectoire d'avance, et circulant en synchronisme avec eux.

6. Dispositif selon la revendication 5, **caractérisé en ce que** les bandes d'ajustement (17; 117) sont mises en place sur le côté extérieur des bandes transporteuses (2, 3; 102, 103), de façon à circuler parallèlement à la direction d'avance des articles, autour d'axes verticaux, et à être déplaçables sur le côté par rapport aux bandes transporteuses.

7. Dispositif selon l'une des revendications 1 à 6, **caractérisé en ce que** les bandes transporteuses (2, 3) sont conçues sous forme de bandes d'écartement transportant les articles (7) en position couchée, c'est-à-dire sur leur brin supérieur.

8. Dispositif selon l'une des revendications 1 à 6, **caractérisé en ce que** les bandes transporteuses (102, 103) sont conçues sous forme de bandes d'écartement transportant les articles (107) en position suspendue, c'est-à-dire sur leur brin inférieur.

9. Dispositif selon l'une des revendications 1 à 8, **caractérisé en ce que** les paires d'articles (206; 306) sont obtenues par sectionnement, en leur milieu, d'articles de longueur double, sur une bande d'amenée (219; 319) placée en amont des bandes transporteuses (202, 203).

10. Dispositif selon la revendication 9, **caractérisé en ce qu'**à la bande d'amenée (219) est associée une paire de courroies d'appui (222) saisissant positivement les articles (207) dans la zone de sectionnement et circulant en synchronisme avec eux.

11. Dispositif selon la revendication 9, **caractérisé en ce qu'**à la bande d'amenée (319) est associé un tambour d'appui (324) extrayant, en les soulevant, les articles (307) des cavités de réception de la bande d'amenée, dans la zone de sectionnement.
